# EUROPÄISCHE PATENTSCHRIFT

(11) **EP 0 866 017 B1**
(45) Veröffentlichungstag und Bekanntmachung des Hinweises auf die Patenterteilung: **16.08.2000**
(21) Anmeldenummer: 97104859.0
(22) Anmeldetag: 21.03.1997
(51) Int. Cl.: B65H 75/24

(54) **Vorrichtung zum Aufspannen eines Hülsenkörpers auf einen drehbar angetriebenen Rohrkörper**
Device for clamping a tube on a rotatingly driven tubular body
Dispositif pour abloquer un tube sur un corps tubulaire entraîné rotativement

(43) Veröffentlichungstag der Anmeldung: 23.09.1998
(73) Patentinhaber: SCHLUMPF AG, CH-6312 Steinhausen (CH)
(72) Erfinder: Schlumpf, Hans Peter, 6312 Steinhausen (CH); Gyr, Richard, 8824 Schönenberg (CH); Wymann, Emil, 6014 Littau (CH)
(74) Vertreter: Althoff, Gerhard

(56) Entgegenhaltungen:
- US-A- 3 052 420
- US-A- 3 848 517
- US-A- 4 147 312
- US-A- 5 518 203

## Beschreibung

Die Erfindung bezieht sich auf eine Vorrichtung mit einem um die eigene Längsachse drehbar angetriebenen hohlzylindrischen Rohrkörper und mehreren daran angeordneten Spannelementen zum kraftschlüssigen Aufspannen eines zum Auf- und/oder Abwickeln flächiger Materialbahnen ausgebildeten Hülsenkörpers, wobei der Rohrkörper einen in axialer Richtung orientierten und mit gasförmigem Medium zu beschickenden Innenraum in Form einer geschlossenen Druckkammer, die damit in Verbindung stehenden und in axialer sowie in Umfangsrichtung verteilt in der Wand des Rohrkörpers angeordneten Spannelemente umfasst, welche jeweils bei druckbeaufschlagtem Innenraum relativ dazu radial nach aussen verschiebbar mit der zylindrischen Innenwand des aufzuspannenden Hülsenkörpers klemmend in Eingriff und bei druckentlastetem Innenraum wieder ausser Eingriff bringbar sind.

Die vorliegende Erfindung befasst sich mit dem Problem des Auf- und/oder Abwickelns flächiger Bahnmaterialien, wie beispielsweise Bahnen aus Papier-, Kunststoff-, Metallfolien oder dergleichen auf oder von einem entsprechend dafür ausgebildeten Hülsenkörper. Hierbei ist es erforderlich, dass der Hülsenkörper entweder auf einen sogenannten Spanndorn oder auf eine Spannwelle in axialer Richtung aufgeschoben und durch geeignete Spannmittel derart damit wirkverbunden ist, dass der Hülsenkörper zusammen mit dem Spanndorn beziehungsweise mit der Spannwelle um eine gemeinsame Längsachse drehbar wirkverbunden ist.

Zum Aufspannen von sogenannten Hülsenkörpern (Wickelhülsen) sind Spannvorrichtungen allgemein bekannt, bei welchen beispielsweise bei einer ersten Variante am äusseren Mantel eines um seine Längsachse drehbaren Tragrohres mehrere in Umfangsrichtung verteilte und in Längsrichtung orientierte Nuten zur Aufnahme von Schläuchen vorgesehen sind oder bei einer zweiten Variante ein einziger in axialer Richtung orientierter Schlauch im Innenraum des Tragrohres angeordnet ist, wobei die Schläuche durch Füllen mit geeignetem Medium derart im Aussendurchmesser verändert werden, dass mit den aussenliegenden Schläuchen beziehungsweise dem im Innenraum des Tragrohres angeordneten Schlauch in Verbindung stehende Druckelemente radial nach aussen gedrückt werden und dadurch mit der Innenwand des Hülsenkörpers klemmend in Eingriff bringbar sind. Diese bekannten Spannvorrichtungen haben unter Berücksichtigung der damit erreichbaren Spannkraft einen begrenzten Anwendungsbereich. Ausserdem ist der konstruktive Aufbau der mit den äusseren Nuten beziehungsweise mit den einzelnen Durchbrüchen für die Druckelemente versehenen Tragrohre relativ kostenaufwendig. Zudem sind die Schläuche, insbesondere aber die am äusseren Durchmesser angeordneten Schläuche verhältnismässig störanfällig.

Zum Aufspannen eines Hülsenkörpers auf einen um seine Längsachse drehbar angetriebenen Rohrkörper ist aus der US-A 5,518,203 weiterhin eine Vorrichtung bekannt, bei welcher Vorrichtung der Rohrkörper eine in sich geschlossene und mit gasförmigem Medium zu beschickende Druckkammer sowie mehrere damit in Verbindung stehende und beispielsweise spiralförmig in axialer Richtung verteilt zueinander angeordnete zylindrische Bohrungen aufweist, in welche jeweils ein durch einen Dichtring abgedichtetes Spannelement angeordnet ist. Die beispielsweise mit gleicher Mittelachse gegenüberliegend in der Wand des Rohrkörpers angeordneten und etwa kolbenförmig ausgebildeten Spannelemente werden bei Druckbeaufschlagung in bezug auf die Längsachse des Rohrkörpers radial nach aussen verschoben und dabei klemmend mit der Innenwand des aufzuspannenden Hülsenkörpers in Eingriff gebracht, wobei die einzelnen Spannelemente ausschliesslich durch Erzeugung eines Unterdrucks in der Druckkammer ausser Eingriff des Hülsenkörpers gebracht werden kann. Zudem ist zum Aufspannen des Hülsenkörpers ein relativ hoher Druck erforderlich, welcher jedoch nur kurzfristig aufrecht erhalten werden kann, so dass ein einwandfreies kraftschlüssiges Aufspannen des Hülsenkörpers nicht gewährleistet ist.

Aus der US-A 4,147,312 ist eine weitere Vorrichtung zum Aufspannen eines um seine Längsachse drehbar angetriebenen Hülsenkörpers oder dergleichen bekannt, bei welcher Vorrichtung an zwei in axialer Richtung im Abstand zueinander angeordneten Spanndornen oder an einer hohlzylindrischen Welle mehrere mit einer Druckkammer in Verbindung stehende Spannelemente in Form einer kreisförmigen Klemmscheibe oder eines länglichen Spannelements angeordnet sind, welche jeweils mittels einer zugeordneten Kolbeneinheit in Wirkverbindung stehen. Diese Vorrichtung hat einen relativ komplizierten und kostenaufwendigen konstruktiven Aufbau, bei welchem die in einer ersten Kammer angeordnete und druckluftbeaufschlagte Kolbeneinheit die in einer zweiten Kammer vorhandene hydraulische Flüssigkeit komprimiert und infolge dessen die einzelnen Klemm- oder Spannelemente aktiviert. Bei dieser Vorrichtung besteht weiterhin der Nachteil, dass die einzelnen Dichtelemente nach relativ kurzer Betriebszeit ein ausreichendes Abdichten der unter hohem Druck stehenden hydraulischen Flüssigkeit nicht mehr gewährleisten und somit die Flüssigkeit mit dem aufgespannten Hülsenkörper in Kontakt kommen kann und infolge dessen eine ausreichende Klemmwirkung nicht mehr gewährleistet ist und zudem der Hülsenkörper für weitere Auf- und Abwickelvorgänge nicht mehr verwendet werden kann.

Bei einer weiteren Spannvorrichtung gemäss der EP-A 0 413 890 wird der Hülsenkörper durch eine Anzahl axial und radial verstellbare Gleitstücke mit einem um seine Längsachse drehbar angetriebenen Tragkörper in Eingriff gebracht, wobei die Gleitstücke jeweils in einer als schiefe Ebene ausgebildeten Führungsbahn eines von einer Kolben/Zylindereinheit in axialer Richtung relativ zu dem Tragkörper verschiebbaren Zylinderkerns angeordnet und in Abhängigkeit der Bewegungsrichtung zusammen mit einem jeweils daran angeordneten Klemmelement radial nach aussen oder nach innen verstellt werden.

Der Erfindung liegt die Aufgabe zugrunde, eine Vorrichtung gemäss dem Oberbegriff des Patentanspruchs 1 dahingehend zu verbessern, dass die an dem Rohrkörper angeordneten Spannelemente während des Aufwickel- und/oder Abwickelvorgangs jeweils eine ausreichende Klemmkraft auf den Hülsenkörper übertragen und somit beim Auf- und/oder Abwickeln der Materialbahnen ein betriebssicheres Zusammenwirken mit dem um die Längsachse drehbar angetriebenen Rohrkörper gewährleisten und nach dem jeweiligen Vorgang eine problemlose Freigabe des Hülsenkörpers ohne zusätzliche Hilfsmittel ermöglichen.

Die Aufgabe wird erfindungsgemäss dadurch gelöst, dass das einzelne Spannelement ein in der Wand des Rohrkörpers angeordnetes Gehäuse, ein gegen die Rückstellkraft einer Druckfeder in dem Gehäuse verschiebbar angeordnetes Druckstück sowie einen federelastisch verformbaren und mit einem hohlzylindrischen Mantelteil und daran angeformter Bodenplatte versehenen Membrankörper umfasst, wobei der Membrankörper mit dem hohlzylindrischen Mantelteil in einer Ausnehmung des Gehäuses angeordnet sowie gehalten und mit der Bodenplatte dem Druckstück derart zugeordnet ist, dass dieses bei druckbeaufschlagter Bodenplatte mit der zylindrischen Innenwand des aufzuspannenden Hülsenkörpers klemmend in Eingriff und bei druckentlasteter Bodenplatte infolge der Rückstellkraft der Druckfeder ausser Eingriff bringbar ist.

Mit der erfindungsgemässen Vorrichtung wird über die gesamte Länge des als Trägerelement ausgebildeten Rohrkörpers mit den einzelnen verteilt daran angeordneten Spannelementen eine gleichmässige Spannkraft erzeugt. Die Montage oder Demontage der einzelnen Spannelemente an dem Rohrkörper kann in vorteilhafter Weise problemlos von aussen erfolgen. Weiterhin kann das Befüllen und Entleeren des als Druckkammer ausgebildeten Rohrkörpers mittels entsprechend angeordneter Ventile ohne weitere, kostenaufwendige Hilfsmittel durchgeführt werden. Die vorgeschlagene Vorrichtung sowie die einzelnen Spannelemente haben einen einfachen konstruktiven Aufbau, welche eine Standardisierung und zudem eine wirtschaftliche Herstellung derselben ermöglichen.

Weitere Merkmale der Erfindung ergeben sich aus der Beschreibung von Ausführungsbeispielen in Verbindung mit der Zeichnung und den Patentansprüchen.

Die Erfindung wird nachstehend anhand der Zeichnung beschrieben. Es zeigt:
- **Fig. 1**: eine als erstes Ausführungsbeispiel in Ansicht dargestellte Vorrichtung zum Aufspannen eines Hülsenkörpers;
- **Fig.2**: ein zweites Ausführungsbeispiel der in Ansicht dargestellten Vorrichtung;
- **Fig.3**: ein als Sprengzeichnung und im Schnitt dargestelltes Spannelement für die Vorrichtung gemäss Fig.1 oder Fig.2;
- **Fig.4**: das in zusammengebautem Zustand sowie im Schnitt dargestellte Spannelement;
- **Fig.5**: einen in grösserem Massstab dargestellten Schnitt durch die Vorrichtung gemäss Fig. 1 entlang der Linie V-V ; und
- **Fig.6**: eine in Ansicht dargestellte Variante des Spannelements für die Vorrichtung gemäss Fig.1 oder Fig.2.

Zum Auf- und/oder Abwickeln flächiger Materialien in Form von Bahnen aus Papier-, Kunststoff-, Metallfolien oder dergleichen auf einen Hülsenkörper oder von einem Hülsenkörper ist in Fig.1 als erstes Ausführungsbeispiel eine Vorrichtung 10 und in Fig.2 als zweites Ausführungsbeispiel eine Vorrichtung 20 dargestellt. Die erste Vorrichtung 10 ist als einseitig gelagerter Spanndorn und die zweite Vorrichtung 20 als beiderseitig gelagerte Spannwelle ausgebildet. Die beiden Vorrichtungen 10 und 20 sind mit versetzt zueinander angeordneten Spannelementen 30 oder 30' versehen und jeweils zur Aufnahme eines in axialer Richtung aufschiebbaren Hülsenkörpers 5 (Fig.1) ausgebildet. Die spezielle Ausgestaltung der beiden Vorrichtungen 10 und 20 sowie der einzelnen Spannelemente 30 und 30' werden nachstehend im einzelnen beschrieben.

Die in Fig.1 in schematischer Ansicht dargestellte erste Vorrichtung 10 umfasst einen hohlzylindrischen Rohrkörper 15, welcher an dem einen Ende durch einen in nicht näher dargestellter Weise abgedichtet eingesetzten oder durch eine nicht dargestellte Schraubverbindung befestigten ersten Flansch 12 und an dem anderen gegenüberliegenden Ende durch einen zweiten Flansch 11 verschlossen ist. Der zweite Flansch 11 ist an einem schematisch dargestellten Tragelement 1 einer nicht näher dargestellten Antriebs- oder Bremseinheit befestigt. Mittels der Antriebs- oder Bremseinheit kann die Vorrichtung 10 zusammen mit dem durch die Klemmwirkung der Spannelemente 30 oder 30' am Rohrkörper 15 gehaltenen Hülsenkörper 5 um eine gemeinsame horizontale Längsachse X in Pfeilrichtung X' angetrieben oder aber abgebremst werden.

In Fig.1 ist der Rohrkörper 15 teilweise aufgeschnitten dargestellt und man erkennt die Rohrwand 17 sowie den Innenraum 18, welcher durch die beiden an den Enden des Rohrkörpers 15 angeordneten und befestigten Flanschen 11 und 12 als eine in sich geschlossene Kammer ausgebildet ist. Die Vorrichtung 10 umfasst weiterhin eine Anzahl in Umfangs- sowie in Längsrichtung an dem Rohrkörper 15 versetzt zueinander angeordnete Spannelemente 30 oder 30'. Die Spannelemente 30 oder 30' sind jeweils in einer die Rohrwand 17 in radialer Richtung durchdringenden Ausnehmung 16 (Fig.5) angeordnet und mit nicht dargestellten, an sich bekannten Mitteln abdichtend befestigt. Das einzelne Spannelement 30 oder 30' wird später in Verbindung mit den Figuren 3,4 und 6 beschrieben.

Der Innenraum 18 des an beiden Enden durch die beiden Flansche 11 und 12 verschlossenen Rohrkörpers 15 der Vorrichtung 10 dient im wesentlichen als Druckkammer (Reservoir), welche nach dem Aufschieben des Hülsenkörpers 5 mittels einer in Fig.1 schematisch dargestellten Druckquelle 2 mit einem gasförmigen Medium, beispielsweise mit Druckluft in der Grössenordnung von 6 bar beaufschlagt wird. Zum Anschliessen der Druckquelle 2 ist an dem Rohrkörper 15 ein beispielsweise in die Rohrwand 17 eingeschraubtes Rückschlagventil (nicht dargestellt) vorgesehen, welches zum Entlasten der Druckkammer und somit zur Freigabe des Hülsenkörpers 5 beispielsweise ohne zusätzliche Hilfsmittel betätigt werden kann.

Fig.2 zeigt als zweites Ausführungsbeispiel die in Ansicht dargestellte Vorrichtung 20, welche einen hohlzylindrischen Rohrkörper 25 sowie mehrere in Umfangs- sowie in Längsrichtung daran versetzt zueinander angeordnete Spannelemente 30 oder 30' umfasst. Der Rohrkörper 25 ist teilweise aufgeschnitten dargestellt und man erkennt die Rohrwand 27 sowie den Innenraum 28. Abweichend von der in Fig.1 dargestellten ersten Vorrichtung 10 ist bei der zweiten Vorrichtung 20 der Rohrkörper 25 an beiden Enden durch einen in nicht näher dargestellter Weise abgedichtet eingesetzten oder durch eine nicht dargestellte Schraubverbindung befestigten Flansch 23 und 23' verschlossen. An den beiden Flanschen 23 und 23' ist jeweils ein Achskörper 22 und 22' angeordnet, mittels welcher die Vorrichtung 20 in einer schematisch dargestellten Lagereinheit 21 und 21' abgestützt ist. Die zweite Vorrichtung 20 steht ebenfalls mit einer nicht dargestellten Antriebseinheit in Wirkverbindung, mittels welcher die Vorrichtung 20 zusammen mit dem im wesentlichen durch die Klemmwirkung der Spannelemente 30 oder 30' am Rohrkörper 25 gehaltenen Hülsenkörper (nicht dargestellt) um eine gemeinsame horizontale Längsachse X in Pfeilrichtung X' drehbar angetrieben werden kann.

Der Innenraum 28 des an beiden Enden durch die beiden Flansche 23,23' verschlossenen Rohrkörpers 25 der Vorrichtung 20 dient im wesentlichen als Druckkammer (Reservoir), welche nach dem Aufschieben des Hülsenkörpers (nicht dargestellt) mittels einer in Fig.2 schematisch dargestellten Druckquelle 3 beispielsweise mit einem gasförmigen Medium, vorzugsweise aber mit Druckluft in der Grössenordnung von 6 bar beaufschlagt wird. Zum Anschliessen der Druckquelle 3 ist an dem Rohrkörper 25 ein beispielsweise in die Rohrwand 27 eingeschraubtes oder aber an dem einen Achskörper 22 angeordnetes Rückschlagventil (nicht dargestellt) vorgesehen, welches zum Entlasten der Druckkammer und somit zur Freigabe des Hülsenkörpers vorzugsweise ohne zusätzliche Hilfsmittel betätigt werden kann. Bei der Anordnung des Rückschlagventils an dem Achskörper 22 steht dieses über ein nicht dargestelltes Kanalsystem mit dem Innenraum 28 des Rohrkörpers 25 in Verbindung. Bei einer stationären Druckquelle 3 kann diese über entsprechende Leitungen 4 oder 4' am Rohrkörper 25 beziehungsweise an dem mit dem nicht dargestellten Kanalsystem versehenen Achskörper 22 angeschlossen werden. Die eine Leitung 4' kann beispielsweise in nicht näher dargestellter Weise an dem Achskörper 22 befestigt werden.

Fig.3 zeigt als erstes Ausführungsbeispiel das im Schnitt sowie in Längsrichtung der Mittelachse Z als Sprengzeichnung dargestellte Spannelement 30 für die Vorrichtung 10 oder 20 gemäss Fig.1 oder Fig.2. Das Spannelement 30 umfasst im wesentlichen ein Gehäuse 35, ein Druckstück 40, eine Hülse 45, einen Membrankörper 55 sowie eine Druckfeder 60. Die Teile des Spannelements 30 werden nachstehend im einzelnen beschrieben. Das vorzugsweise zylindrisch ausgebildete Gehäuse 35 wird von drei abgesetzt ausgebildeten und in axialer Richtung orientierten, zylindrischen Ausnehmungen 36,37 und 38 durchdrungen. Die erste Ausnehmung 36 in dem Gehäuse 35 ist zur Führung des Druckstücks 40, die mit einer ersten Kreis ringförmigen Anlagekante 37' versehene zweite Ausnehmung 37 zur Aufnahme der mit dem Druckstück 40 wirkverbundenen Druckfeder 60 und die ebenfalls mit einer Kreis ringförmigen Anlagekante 38' und einer zirkulären Anlagefläche 38" versehene dritte Ausnehmung 38 zur Aufnahme des Membrankörpers 55 ausgebildet. Das Druckstück 40 hat einen länglichen, zylindrischen Führungskörper 41 sowie an dem einen Ende einen daran angeformten Flansch 42, welcher zur abstützenden Anlage der den Führungskörper 41 des Druckstücks 40 zirkulär umgebenden Druckfeder 60 vorgesehen ist. Die mit 43 bezeichnete Stirnseite des Führungskörpers 41 kann zur formschlüssigen und kraftschlüssigen Verbindung mit der Innenseite 6 des aufzuspannenden Hülsenkörpers 5 (Fig.5) mit einer nicht dargestellten Riffelung versehen werden.

Der für die Hubbewegung des Druckstücks 40 ausgebildete Membrankörper 55 hat einen ersten, durch ein hohlzylindrisches Mantelteil 46 gebildeten und mit einem Absatz 46' versehenen Innenraum 46", welcher zur Aufnahme der Innenhülse 45 dient und auf der dem Druckstück 40 zugewandten Seite durch eine Bodenplatte 48 begrenzt ist. An dem Mantelteil 46 ist weiterhin ein im Profilquerschnitt U-förmig ausgebildetes Ringteil 50 angeformt, welches ein Bogenteil 49 sowie zwei daran im Abstand zueinander angeformte Wände 49' und 49" aufweist. Das U-förmige Ringteil 50 ist mit der äusseren Wand 49' an dem Absatz 46' des Mantelteils 46 und mit der Innenwand 49" in axialer Richtung derart im Abstand zu dem Bogenteil 49 an der quer zum Mantelteil 46 angeordneten Bodenplatte 48 angeformt, dass auf der dem ersten Innenraum 46" gegenüberliegenden Seite eine in Richtung der Druckkammer 18,28 des Rohrkörpers 15,25 orientierte Tasche 47 vorgesehen ist (Fig.4).

Fig.4 zeigt das in zusammengebautem Zustand sowie im Schnitt dargestellte Spannelement 30 und man erkennt das Gehäuse 35, das mit dem Führungskörper 41 in der ersten zylindrischen Ausnehmung 36 geführte Druckstück 40, sowie die an dem Flansch 42 des Druckstücks 40 sowie an der ringförmigen Anlagekante 37' der zweiten Ausnehmung 37 abgestützte Druckfeder 60. Der Membrankörper 55 ist mit dem Mantelteil 46 in der dritten Ausnehmung 38 angeordnet und wird durch die eingesetzte und entsprechend dimensionierte Hülse 45 gegen die Innenwand 38" gepresst in dem Gehäuse 35 gehalten. Das Druckstück 40 wird bei entsprechend an der Bodenplatte 48 des Membrankörpers 55 anliegenden Druckbeaufschlagung P entgegen der Rückstellkraft der Druckfeder 60 gemäss Pfeilrichtung Z' in axialer Richtung nach aussen und bei entsprechender Druckentlastung durch die Rückstellkraft der Druckfeder 60 in Pfeilrichtung Z" wieder in die Ausgangsstellung (Fig.4) bewegt. Die in axialer Richtung Z' orientierte Bewegung des Druckstücks 40 ist durch die kreisringförmige Anlagekante 38' in dem Gehäuse 35 anschlagbegrenzt.

In Fig.5 ist die Vorrichtung 10 im Schnitt gemäss der Linie V-V in Fig.1 sowie in grösserem Massstab dargestellt und man erkennt den Rohrkörper 15 mit den die Rohrwand 17 durchdringenden Bohrungen 16 oder Gewindebohrungen (nicht dargestellt) für die Spannelemente 30 oder 30'. Bei dem in Fig.5 dargestellten Ausführungsbeispiel sind drei in Umfangsrichtung verteilt am Rohrkörper 15 angeordnete Spannelemente 30 oder 30' vorgesehen, welche von dem im Innenraum 18 vorliegenden Druck derart beaufschlagt werden, dass das in dem Spannelement 30 oder 30' angeordnete und mit der Bodenplatte 48 des Membrankörpers 55 in Wirkverdindung stehende Druckstück 40 oder 40' radial nach aussen geschoben und gegen die Innenwand 6 des aufzuspannenden Hülsenkörpers 5 gedrückt wird. Die Anzahl der in Umfangsrichtung am Rohrkörper 15 angeordneten Spannelemente 30 oder 30' ist im wesentlichen abhängig von dem Innendurchmesser des aufzuspannenden Hülsenkörpers 5.

An dieser Stelle wird darauf hingewiesen, dass die an dem Rohrkörper 15 oder 25 angeordneten Spannelemente 30 oder 30' in axialer Richtung sowie in Umfangsrichtung des Rohrkörpers beliebig verteilt zueinander angeordnet werden können. Bei einem bevorzugten Ausführungsbeispiel sind die Spannelemente 30 oder 30' vorzugsweise derart an dem Rohrkörper 15 oder 25 angeordnet, dass diese in axialer Richtung so beabstandet sind, dass in einer quer zur Längsachse X orientierten Schnittebene des jeweiligen Rohrkörpers 15 oder 25, wie in Fig.1 und Fig.2 dargestellt, lediglich ein Spannelement 30 oder 30' angeordnet ist. Durch diese Anordnung der erforderlichen Durchgangsbohrungen 16 wird die Stabilität des druckbeaufschlagten Rohrkörpers 15,25 weitgehend beibehalten.

Fig.6 zeigt ein zweites in schematischer Ansicht dargestelltes Ausführungsbeispiel des Spannelements 30' und man erkennt ein mit 35' bezeichnetes Gehäuse, das darin in axialer Richtung verschiebbar angeordnete Druckstück 40' sowie den am anderen Ende des Gehäuses 35' angeordneten Membrankörper 55' mit dem U-förmig ausgebildeten Ringteil 50'. Abweichend von dem Ausführungsbeispiel gemäss Fig.4 ist bei der in Fig.6 dargestellten Variante das Gehäuse 35 zum abgedichteten Einschrauben in die Rohrwand 17 bzw. 27 des Rohrkörpers 15 bzw. 25 (Fig.1,2) mit einem Aussengewindestück 33 sowie mit einem konischen Absatz 34 versehen. Der konische Absatz 34 ist so ausgebildet, dass dieser eine optimale Abdichtung des in den Rohrkörper 15 oder 25 eingeschraubten Spannelements 30' bewirkt. Bei dieser Variante ist der Führungskörper 41' des Druckstücks 40' an dem aus dem Gehäuse 35' herausragenden Ende zur besseren Anlage und form- und kraftschlüssigen Verbindung mit der Innenwand 6 des Hülsenkörpers 5 (Fig.5) mit einer bombiert ausgebildeten Stirnfläche 43' versehen.

Der an dem Gehäuse 35 oder 35' des Spannelements 30 oder 30' angeordnete Membrankörper 55 ist vorzugsweise aus einem elastisch verformbaren Material, beispielsweise aus Hartgummi, Kunststoff oder dergleichen hergestellt.

Der vorhandene beziehungsweise erforderliche Druck in der Druckkammer 18 oder 28 wird vorzugsweise durch ein Druckmessgerät 8 oder 8' angezeigt, welches an gut sichtbarer Stelle des Rohrkörpers 15 oder 25 angeordnet und befestigt ist. Bei dem ersten Ausführungsbeispiel (Fig.1) kann das Druckmessgerät 8 oder 8' beispielsweise an der Stirnseite des Flansches 12 und bei dem zweiten Ausführungsbeispiel (Fig.2) an dem freien Ende des Rohrkörpers 25 angeordnet sein.

Die vorstehend beschriebenen Spannelemente 30 oder 30' sind vorzugsweise abdichtend in die Rohrwand 17 oder 27 des Rohrkörpers 15 oder 25 eingepresst oder eingeschraubt.

Die Erfindung ist nicht auf die vorstehend beschriebenen Ausführungsbeispiele beschränkt, so dass weitere zweckmässige Ausgestaltungen ohne den Grundgedanken, insbesondere aber die Ausbildung und Verwendung des als Druckreservoir und Trägerelement vorgesehenen Rohrkörpers 15 oder 25 sowie die Anordnung und Ausbildung des einzelnen Spannelements 30 oder 30' der Erfindung zu verlassen, ebenfalls möglich sind.

## Patentansprüche

1. Vorrichtung mit einem um die eigene Längsachse (X) drehbar angetriebenen hohlzylindrischen Rohrkörper (15;25) und mehreren daran angeordneten Spannelementen (30;30') zum kraftschlüssigen Aufspannen eines zum Auf- und/oder Abwickeln flächiger Materialbahnen ausgebildeten Hülsenkörpers (5), wobei der Rohrkörper (15;25) einen in axialer Richtung orientierten und mit gasförmigem Medium zu beschickenden Innenraum (18;28) in Form einer geschlossenen Druckkammer, die damit in Verbindung stehenden und in axialer sowie in Umfangsrichtung verteilt in der Wand (17;27) des Rohrkörpers (15;25) angeordneten Spannelemente (30;30') umfasst, welche jeweils bei druckbeaufschlagtem Innenraum (18;28) relativ dazu radial nach aussen verschiebbar mit der zylindrischen Innenwand (6) des aufzuspannenden Hülsenkörpers (5) klemmend in Eingriff und bei druckentlastetem Innenraum (18;28) wieder ausser Eingriff bringbar sind, **dadurch gekennzeichnet**, dass das einzelne Spannelement (30;30') ein in der Wand (17;27) des Rohrkörpers (15;25) angeordnetes Gehäuse (35;35'), ein gegen die Rückstellkraft einer Druckfeder (60) in dem Gehäuse (35;35') verschiebbar angeordnetes Druckstück (40;40') sowie einen federelastisch verformbaren und mit einem hohlzylindrischen Mantelteil (46) und daran angeformter Bodenplatte (48) versehenen Membrankörper (55,55') umfasst, wobei der Membrankörper (55;55') mit dem hohlzylindrischen Mantelteil (46) in einer Ausnehmung (38) des Gehäuses (35;35') angeordnet sowie gehalten und mit der Bodenplatte (48) dem Druckstück (40;40') derart zugeordnet ist, dass dieses bei druckbeaufschlagter Bodenplatte (48) mit der zylindrischen Innenwand (6) des aufzuspannenden Hülsenkörper (5) klemmend in Eingriff und bei druckentlasteter Bodenplatte (48) infolge der Rückstellkraft der Druckfeder (60) ausser Eingriff bringbar ist.

2. Vorrichtung nach Anspruch 1, **dadurch gekennzeichnet,** dass das einzelne Spannelement (30;30') als eine in die Rohrwand (17;27) des Rohrkörpers (15;25) abdichtend einpressoder einschraubbare Baueinheit ausgebildet ist, welche das Gehäuse (35;35'), das darin verschiebbar angeordnete Druckstück (40;40'), die Druckfeder (60) und den mit dem hohlzylindrischen Mantelteil (46) in dem Gehäuse (35;35') gehaltenen Membrankörper (55;55') umfasst.

3. Vorrichtung nach den Ansprüchen 1 und 2, **dadurch gekennzeichnet,** dass die in dem Spannelement (30;30') angeordnete Druckfeder (60) mit dem einen Ende an einer in dem Gehäuse (35;35') vorgesehenen ersten kreisringförmigen Anlagekante (37) und mit dem anderen Ende an dem mit einem angeformten Flansch (42) versehenen Druckstück (40;40') abgestützt ist.

4. Vorrichtung nach den Ansprüchen 1 bis 3, **dadurch gekennzeichnet,** dass die in bezug auf die Wand (17;27) des Rohrkörpers (15;25) radial nach aussen orientierte Verstellbewegung des einzelnen Druckstücks (40;40') durch den daran angeformten und mit einer in dem Gehäuse (35;35') vorgesehenen zweiten kreisringförmigen Anlagekante (38') in Eingriff bringbaren Flansch (42) begrenzt ist.

5. Vorrichtung nach einem der Ansprüche 1 bis 4, **dadurch gekennzeichnet,** dass der in dem Spannelement (30;30') angeordnete Membrankörper (55;55') auf der dem druckbeaufschlagten Innenraum (18;28) des Rohrkörpers (15;25) zugewandten Seite ein aus einem Bogenteil (49) sowie einem angeformten äusseren und inneren zirkulären Schenkel (49';49") im Profilquerschnitt etwa U-förmig ausgebildetes Ringteil (50) aufweist, welches mit dem inneren Schenkel (49") an der Bodenplatte (48) und mit dem äusseren Schenkel (49') an dem hohlzylindrischen Mantelteil (46) angeformt ist.

6. Vorrichtung nach Anspruch 5, **dadurch gekennzeichnet,** dass die Bodenplatte (48) des Membrankörpers (55;55') zur Bildung einer dem Innenraum (18;28) des Rohrkörpers (15;25) zugewandten Tasche (47) im Abstand zu der Vorderkante des Ringteils (50) an dem inneren zirkulären Schenkel (49") angeordnet ist.

7. Vorrichtung nach einem der Ansprüche 1 bis 6, **dadurch gekennzeichnet,** dass der Membrankörper (55;55') einstückig ausgebildet und mittels einer das hohlzylindrische Mantelteil (46) gegen die Innenwand (38") der Ausnehmung (38) pressenden Hülse (45) klemmend in dem Gehäuse (35;35') gehalten ist.

8. Vorrichtung nach einem der Ansprüche 1 bis 7, **dadurch gekennzeichnet,** dass der Membrankörper (55;55') aus elastisch verformbarem Material wie Hartgummi, Kunststoff oder dergleichen hergestellt ist.

9. Vorrichtung nach Anspruch 1, **dadurch gekennzeichnet**, dass die Spannelemente (30;30') in Umfangs- sowie in axialer Richtung im Abstand zueinander in die Wand (17;27) des Rohrkörpers (15;25) eingesetzt und derart angeordnet sind, dass bei beliebig gewählter und quer zur Längsachse (X) des Rohrkörpers (15;25) orientierter Schnittebene diese maximal ein einziges Spannelement (30;30') der verteilt zueinander angeordneten Spannelemente tangiert, vorzugsweise aber zwischen zwei beabstandeten Spannelementen angeordnet ist.

10. Vorrichtung nach Anspruch 1, **dadurch gekennzeichnet,** dass an dem Rohrkörper (15;25') mindestens ein mit dem als Druck-Reservoir ausgebildeten Innenraum (18;28) in Verbindung stehendes und den momentanen Druck anzeigendes Messgerät (8;8') angeordnet ist.

## Revendications

1. Dispositif présentant un corps de tube cylindrique creux (15;25) entraîné de façon à pouvoir pivoter autour de son axe longitudinal propre (X) et plusieurs éléments de serrage (30;30') disposés contre celui-ci et permettant de serrer par action mécanique un corps de manchon (5) conçu pour enrouler et/ ou dérouler des bandes de matériau plat, dans lequel le corps de tube (15;25) comprend un espace interne (18;28), orienté dans la direction axiale et devant être alimenté par un agent gazeux, sous la forme d'une chambre de pression fermée, des éléments de serrage (30;30') en relation avec celle-ci, disposés dans la paroi (17;27) du corps de tube (15;25) et répartis dans la direction axiale et périphérique, lesquels éléments de serrage, lorsque l'espace interne (18;28) est mis sous pression, peuvent être déplacés respectivement vers l'extérieur dans la direction radiale, pour être en contact par serrage avec la paroi interne cylindrique (6) du corps de manchon à serrer (5), et lorsque l'espace intérieur (18;28) est déchargé en pression, pour être remis hors contact, **caractérisé en ce que** chaque élément de serrage (30;30') comprend un logement (35;35') disposé dans la paroi (17;27) du corps de tube (15;25), un membre de pression (40;40') disposé dans le logement (35;35') de façon à se déplacer contre la force de rappel d'un ressort de pression (60), ainsi qu'un corps de membrane (55;55') déformable par élasticité, pourvu d'un élément de chemise cylindrique creux (46) et d'une plaque de base (48) formée dessus, le corps de membrane (55;55') étant disposé et maintenu avec l'élément de chemise cylindrique creux (46) dans un évidement (38) du logement (35;35') et coordonné avec la plaque de base (48) au membre de pression (40;40') de façon telle que celui-ci, lorsque la plaque de base (48) est mise en pression, vient en contact par serrage avec la paroi interne cylindrique (6) du corps de manchon (5) à serrer et, lorsque la plaque de base (48) est déchargée de la pression, est remis hors de contact du fait de la force de rappel du ressort de pression (60).

2. Dispositif selon la revendication 1, caractérisé en ce que chaque élément de serrage (30;30') est conçu en tant qu'unité de conception pouvant être comprimée ou vissée de façon étanche dans la paroi de tube (17;27) du corps de tube (15;25), laquelle unité comprend le logement (35;35'), le membre de pression (40;40') disposé à l'intérieur de façon à se déplacer, le ressort de pression (60) et le corps de membrane (55;55') maintenu avec l'élément de chemise cylindrique creux (46) dans le logement (35;35').

3. Dispositif selon les revendications 1 et 2, caractérisé en ce que le ressort de pression (60) disposé dans l'élément de serrage (30;30') est soutenu par une extrémité contre une première arête de placement (37) circulaire prévue dans le logement (35;35') et par l'autre extrémité contre le membre de pression (40;40') équipé d'une bride (42) façonnée.

4. Dispositif selon les revendications 1 à 3, caractérisé en ce que le déplacement variable du membre de pression (40;40'), orienté dans la direction radiale vers l'extérieur, par rapport à la paroi (17;27) du corps de tube (15;25), est limité par la bride (42) façonnée dessus et pouvant être en contact avec une seconde arête de placement circulaire (38') prévue dans le logement (35;35').

5. Dispositif selon l'une des revendications 1 à 4, caractérisé en ce que le corps de membrane (55;55') disposé dans l'élément de serrage (30;30') présente, sur le côté dirigé vers l'espace interne (18;28) mis en pression du corps de tube (15;25), un élément annulaire (50) conçu selon un profil en coupe en forme de U, composé d'une partie courbe (49) et d'une branche (49';49") circulaire interne et externe façonnée, lequel élément annulaire est façonné avec la branche interne (49") contre la plaque de base (48) et avec la branche externe (49') sur l'élément de chemise cylindrique creux (46).

6. Dispositif selon la revendication 5, caractérisé en ce que la plaque de base (48) du corps de membrane (55;55') est disposée pour former une poche (47) dirigée vers l'espace interne (18;28) du corps de tube (15;25) selon un écart par rapport à l'arête avant de l'élément annulaire (50) au niveau de la branche circulaire interne (49").

7. Dispositif selon l'une des revendications 1 à 6, caractérisé en ce que le corps de membrane (55;55') est conçu en une pièce et est maintenu par serrage dans le logement (35;35') au moyen d'un manchon (45) appuyant l'élément de chemise cylindrique creux (46) contre la paroi interne (38") de l'évidement (38).

8. Dispositif selon l'une des revendications 1 à 7, caractérisé en ce que le corps de membrane (55;55') est fabriqué dans un matériau élastique déformable tel que du caoutchouc dur, de la matière plastique ou équivalent.

9. Dispositif selon la revendication 1, caractérisé en ce que les éléments de serrage (30;30') sont incorporés dans la paroi (17;27) du corps de tube (15;25) dans la direction périphérique et dans la direction axiale en formant un écart l'un par rapport à l'autre, et disposés de façon telle que, dans un plan de coupe sélectionné d'une façon quelconque mais perpendiculairement à l'axe longitudinal (X) du corps de tube (15;25), celui-ci soit tangent à tout au plus un seul élément de serrage (30;30') parmi les éléments de serrage disposés les uns par rapport aux autres, mais soit de préférence disposé entre deux éléments de serrage distants.

10. Dispositif selon la revendication 1, caractérisé en ce que contre le corps de tube (15;25') est disposé au moins un appareil de mesure (8;8') en relation avec l'espace interne (18;28) conçu en tant que réservoir de pression et indiquant la pression instantanée.

## Claims

1. Device with a hollow cylindrical tubular body (15; 25), which is driven so that it can rotate about its own longitudinal axis (X), and a plurality of clamping elements (30; 30') disposed on this body for non-positively clamping a sleeve body (5) formed for winding up and/or unwinding two-dimensional material webs, wherein the tubular body (15; 25) comprises an interior space (18; 28) in the form of a closed pressure chamber, which extends in the axial direction and is to be charged with gaseous medium, wherein the pressure chamber comprises the clamping elements (30; 30') connected thereto and distributed in the wall (17; 27) of the tubular body (15; 25) in the axial and in the circumferential direction, which elements are displaceable radially outwards relative to the interior space (18; 28) when the latter is pressurised to be engaged in a gripping fashion with the cylindrical inner wall (6) of the sleeve body (5) to be clamped and disengaged again when the interior space (18; 28) is relieved of pressure,
characterised in that the individual clamping element (30; 30') comprises a housing (35; 35'), which is disposed in the wall (17; 27) of the tubular body (15; 25), a thrust piece (40; 40'), which is disposed such that it can be displaced against the restoring force of a compression spring (60) in the housing (35, 35'), and a diaphragm body (55, 55'), which is elastically deformable and provided with a hollow cylindrical casing part (46) and a base plate (48) moulded onto the latter, wherein the diaphragm body (55; 55') is disposed and retained with the hollow cylindrical casing part (46) in a recess (38) of the housing (35; 35') and associated with the thrust piece (40; 40') via the base plate (48) such that this piece can be engaged in a gripping fashion with the cylindrical inner wall (6) of the sleeve body (5) to be clamped when the base plate (48) is pressurised and disengaged due to the restoring force of the compression spring (60) when the base plate (48) is relieved of pressure.

2. Device according to Claim 1, characterised in that the individual clamping element (30; 30') is formed as a construction unit which can be pressed or screwed in a sealing fashion into the tube wall (17; 27) of the tubular body (15; 25) and which comprises the housing (35; 35'), the thrust piece (40; 40'), which is disposed so as to be displaceable in the latter, the compression spring (60) and the diaphragm body (55; 55'), which is retained with the hollow cylindrical casing part (46) in the housing (35; 35').

3. Device according to Claims 1 and 2, characterised in that the compression spring (60) disposed in the clamping element (30; 30') is supported by one end at a first circular ring-shaped locating edge (37), which is provided in the housing (35; 35'), and by the other end at the thrust piece (40; 40'), which is provided with a moulded-on flange (42).

4. Device according to Claims 1 to 3, characterised in that the adjusting movement, which is directed radially outwards in relation to the wall (17; 27) of the tubular body (15; 25), of the individual thrust piece (40; 40) is limited by the flange (42), which is moulded onto the latter and can be engaged with a second circular ring-shaped locating edge (38') provided in the housing (35; 35').

5. Device according to any one of Claims 1 to 4,
characterised in that, on the side facing the pressurised interior space (18; 28) of the tubular body (15; 25), the diaphragm body (55; 55') disposed in the clamping element (30; 30') has a ring part (50), which is formed from a curved part (49) and a moulded-on outer and inner circular leg (49'; 49"), has an approximately U-shaped cross section and is moulded by way of the inner leg (49") onto the base plate (48) and by way of the outer leg (49') onto the hollow cylindrical casing part (46).

6. Device according to Claim 5, characterised in that the base plate (48) of the diaphragm body (55; 55') is disposed at a spacing from the front edge of the ring part (50) at the inner circular leg (49") to form a pocket (47) which faces the interior space (18; 28) of the tubular body (15; 25).

7. Device according to any one of Claims 1 to 6,
characterised in that the diaphragm body (55; 55') is formed in one piece and retained in a gripping fashion in the housing (35; 35') by means of a sleeve (45) pressing the hollow cylindrical casing part (46) against the inner wall (38") of the recess (38).

8. Device according to any one of Claims 1 to 7,
characterised in that the diaphragm body (55; 55') is made of an elastically deformable material such as hard rubber, a plastics material or similar.

9. Device according to Claim 1, characterised in that the clamping elements (30; 30') are inserted in the wall (17; 27) of the tubular body (15; 25) at a spacing from one another in the circumferential and in the axial direction and disposed such that, selecting any sectional plane extending transversely to the longitudinal axis (X) of the respective tubular body (15; 25), this touches a maximum of just one clamping element (30; 30') of the distributed clamping elements, although preferably lies between two spaced clamping elements.

10. Device according to Claim 1, characterised in that at least one measuring device (8; 8'), which communicates with the interior space (18; 28) formed as a pressure reservoir and indicates the instantaneous pressure, is disposed on the tubular body (15; 25).
